# EUROPÄISCHE PATENTSCHRIFT

(11) **EP 1 881 279 B1**
(45) Veröffentlichungstag und Bekanntmachung des Hinweises auf die Patenterteilung: **23.03.2011**
(21) Anmeldenummer: 07112340.0
(22) Anmeldetag: 12.07.2007
(51) Int. Cl.: F25D 17/04, F25D 21/14

(54) **Kühlschrank**
Refrigerator
Réfrigérateur

(30) Priorität: 18.07.2006 TR 200603722
(43) Veröffentlichungstag der Anmeldung: 23.01.2008
(73) Patentinhaber: BSH Bosch und Siemens Hausgeräte GmbH, 81739 München (DE)
(72) Erfinder: Ortakaya, Hasan Ozan, 59501 Tekirdag (TR)

(56) Entgegenhaltungen:
- JP-A- 2005 226 964
- US-A- 5 499 514
- US-A- 5 557 942

## Beschreibung

### TECHNISCHER BEREICH

Die Erfindung betrifft Kühleinrichtungen.

Die Erfindung betrifft besonders - jedoch nicht ausschließlich - multi-funktionale Einrichtungen zum Weiterleiten des Schmelzwassers und zur Beseitigung des Vakuums bei Eisschmelzsystemen von Kühlern.

### STAND DER TECHNIK

Bei Kühlern ohne Eisbildung (no-frost) wird die Vereisung am Evaporator durch Erwärmung mittels Resistenz beseitigt. Um das Eis, das zu Wasser umgewandelt wird, aus dem Kühler herauszuleiten, wird ein Entlastungsrohr benutzt. Während sich ein Ende des Entlastungsrohrs zum Evaporator öffnet, erstreckt sich das andere Ende zur Verdampfungskammer, welche sich auf einem Kompressor befindet, der am Boden hinter dem Kühlerkörper angebracht ist. Das Wasser, das in den Behälter läuft, verdampft durch die Hitze, die während des Betriebs des Kompressors entsteht, wodurch der Behälter dann geleert und somit Platz für erneuten Flüssigkeitseintritt erzeugt wird.

Ein Grund der Vereisung am Evaporator ist, dass die Außenluft beim Öffnen der Kühlkammer hineindringt und mit dem Evaporator in Kontakt kommt. Eigentlich bildet der Entlastungsschlauch auch einen Kanal, wodurch die Außenluft den Evaporator erreichen kann. Um diesen Zustand aber zu verhindern, wird dem Leitungsrohr in Erstreckungsrichtung eine kurze U-Form gegeben und dadurch eine Wasserdichtung erzeugt. Somit bleibt ein Teil des geschmolzenen Wassers ständig im Schlauch und verhindert den Lufteindrang.

Eine weitere Folge des Eindrangs der Außenluft in den Kühler, insbesondere in die Kühlkammer, ist, dass ein Vakuum entsteht. Bei Geräten wie Kühlschrank bleibt die warme Außenluft nach dem Öffnen und Schließen des Deckels, z.B. in der Kühlkammer, gesperrt. Nach dem erneuten Kühleffekt des Kühlschranks lässt der Druck der gekühlten Warmluft nach und es entsteht ein Vakuum in der entsprechenden Kammer. Wenn der Benutzer den Deckel nochmals öffnen möchte, hat er die Kraft, die durch das Vakuum entsteht, zu bewältigen.

Um diesen Zustand zu verhindern, befindet sich auf dem Kühlerkörper eine Vakuum-Ablassöffnung, die sich nach außen öffnet. Das Vakuum-Ablassrohr, das an diese Öffnung angebracht wird, ist mit einem Einrichtungsventil versehen. Somit wird gewährleistet, dass Außenluft hineingenommen wird, nur wenn ein Vakuum entsteht, und die Öffnung zu ist, wenn kein Vakuum vorhanden ist.

Anstatt das Vakuum und Defrostwasser über zwei verschiedene Schlauchsysteme zu übertragen, wurde ein multi-funktionales Entlastungssystem entwickelt, womit diese Aufgabe durch eine einzige Konstruktion gelöst werden konnte.

Eine Ausführung bezüglich dieser Einrichtung wird bei JP2005226964 beschrieben. Ein vertikaler Schlauch, an einem Ende befestigt zum Gefrierer und an dem anderen Ende befestigt zur Kühlkammer, öffnet sich zur Eintrittsmündung eines weiteren Schlauches, welcher an einem Ende mit dem Kühler und an dem anderen Ende mit dem Verdampfungsbehälter verbunden ist. Somit wird das Defrostwasser, das sich in der Gefrierkammer sammelt, zur Mündung der Kühlkammer des zweiten Schlauches gefördert und von dort aus in den Verdampfungsbehälter weitergeleitet.

Bei dieser Ausführung wird ein Vakuum, das in der Gefrierkammer entstehen kann, durch das Ende des ersten Schlauches, das sich zur Kühlkammer öffnet, verhindert. Weiters wird der Eindrang der Außenluft in die Kühlkammer bei diesem System durch ein Einrichtungsventil verhindert, welches an das Ende des zweiten Schlauches angebracht ist, das sich zur Verdampfungskammer öffnet.

Diese Wasserförderungseinrichtung beinhaltet zwar zur gleichen Zeit auch eine Vakuumbeseitigungsfunktion, ist aber besonders bei der Herstellung wegen der Montagezeit und den Herstellungskosten keinerlei vorteilhaft, da sie aus zwei Teilen besteht, und für den Übergang von dem ersten Schlauch zum zweiten Schlauch an dem Anschlusspunkt eine trichterförmige Gestaltung erfordert. Außerdem ist es absolut unpraktisch ein vielteiliges Einrichtungsventil einzusetzen.

Die Druckschrift US 5,557,942 beschäftigt sich nicht mit der Vakuumsbeseitigung, sondern vielmehr mit dem Druckausgleich zwischen dem Inneren eines Kältegerätes und der Atmosphäre. Ein Kühlgerät gemäss dass Oberbegriff von Ansprunch 1 ist aus US 5 557 942 bekannt.

Die Druckschrift US 5,499,514 offenbart ein Abtauwasserableitungssystem mit einer Auffangschale.

### KURZE BESCHREIBUNG DER ERFINDUNG

Diese Erfindung betrifft eine Einrichtung mit Defrostentlastungs- und Vakuumbeseitigungsfunktionen für den Kühler, welche sämtliche Probleme beseitigt, die oben aufgeführt wurden, und weiters dem entsprechenden technischen Bereich zusätzliche Vorteile leistet.

Ausgegangen von dem Stand der Technik, ist das Ziel dieser Erfindung, bei Kühlem ohne Eisbildung eine Einrichtung zu gewährleisten, bei der die Defrosteinheit durch eine Wasserdichtung geschützt und durch eine andere Öffnung das Vakuum beseitigt wird.

Ein weiteres Ziel der Erfindung ist, einen multifunktionalen Schlauch zu gewährleisten, welcher in der Kühlerkammer angebracht ist und einen niedrigen Vertikalachsenabstand aufweist.

Um die oben erwähnten Ziele zu erreichen liegt nun das erfindungsgemäße Kühlgerät vor, bestehend aus einer Kühlkammer, welche mit einem wärmeisolierten Deckel und Wänden einen geschlossenen Raum bildet und einen Evaporator aufweist, versehen mit einer Vakuumentlastungsöffnung an der Wand der Kühlkammer, einer weiteren Entlastungsöffnung, um das Defrostwasser vom Evaporator herauszuleiten, einer Verdampfungskammer, die auf eine Wärmequelle befestigt ist und an welche die bestehend aus einem U-förmigen Rohr mit einer Einführungs- und einer Austrittsöffnung, welche zwischen Verdampfungskammer und Entlastungsöffnung positioniert ist, um den Luftdurchgang zwischen diesen beiden Komponenten zu verhindern.

Eine bevorzugte Ausführung dieser Erfindung ist dadurch gekennzeichnet, dass die Einrichtung mit einem gemeinsamen Anschlusskanal versehen ist, der auf einer Seite bis zur Vakuumentlastungsöffnung und auf der anderen Seite bis zwischen Austrittsöffnung der Wasserdichtung und Öffnung der Verdampfungskammer vorgesehen ist.

Bei einer bevorzugten Ausführung der Erfindung besteht der gemeinsame Anschlusskanal aus einem Schlauch mit drei Löchern. Somit kann es möglich sein, die Erfindung z.B. durch Kunststoffeinspritzung als einziges Stück herzustellen.

Bei einer anderen Ausführung der Erfindung ist die Achse der Wasserdichtungsaustrittsöffnung des gemeinsamen Anschlusskanals zur Bodenebene geneigt. Somit wurde viel an Platz gespart.

Bei einer bevorzugten Ausführung der Erfindung ist die Achse der Vakuumentlastungsöffnung parallel zur Bodenebene. Bei einer anderen Ausführung der Erfindung bestehen zusätzlich zum gemeinsamen Anschlusskanal auch die Teile der Gruppen Wasserdichtung und Entlastungsschlauch aus einem Stück.

Bei einer bevorzugten Ausführung der Erfindung ist ein Abzweig der Wasserdichtung in Richtung Bodenebene und der andere Abzweig entgegengesetzt der Bodenebene geneigt, um den Wasserstrom zu leiten. Somit wird eine Rohrleitungstruktur erzeugt.

Bei einer bevorzugten Ausführung der Erfindung schauen das Ende des Entlastungsschlauchs, der dem Anschlusskanal angeschlossen ist, und der Eingang der Defrostaustrittsöffnung in die gleiche Richtung, sind aber entgegengesetzt.

Die strukturellen und charakteristischen Spezifikationen, und sämtliche Vorteile der Erfindung sind mit Hilfe der nachstehenden Figuren und einer detaillierten Beschreibung mit Verweis auf diese Figuren besser zu verstehen. Deshalb wird darauf hingewiesen, eine Bewertung nach Betracht der Figuren und der detaillierten Beschreibung vorzunehmen.

### KURZBESCHREIBUNG DER FIGUREN

Figur-1; Schematische Zeichnung der Erfindung in einem Kühler, an dem die Erfindung angewandt wird.
Figur-2; Perspektive der Struktur eines Anschlussschlauches entsprechend dem Konzept der Erfindung.

### BEZUGSZEICHENLISTE (REFERENZNUMMERN)

1. Kühlschrank
2. Kühlkammer
2.1 Vakuumentlastungsöffnung
2.2 Defrostwasserentlastungsöffnung
2.3 Evaporator
3. Anschlussschlauch
3.1 Vakuumentlastungsschlauch
3.1.1 Eingangsöffnung
3.1.2 Bogen
3.1.3 Verlängerungsteil
3.1.4 Anschlussfahne
3.2 Heberelement (Wasserdichtung)
3.2.1 Eingangsöffnung
3.2.2 Bogen
3.2.3 Oberer Kanal
3.2.4 Umleitestück
3.2.5 Unterer Kanal
3.2.6 Austrittsöffnung
3.3 Anschlusskanal
3.3.1 Vakuumöffnung
3.3.2 Wassereintritt
3.3.3 Austrittsöffnung
3.4 Entlastungsanschlussschlauch
3.4.1 Schlauch mit Neigung
3.4.2 Bogen
3.4.3 Entlastungsanschluss
4. Hauptentlastungsschlauch
5. Verdampfungseinrichtung
5.1 Verdampfungskammer

### DETAILLIERTE BESCHREIBUNG DER ERFINDUNG

In dieser detaillierten Beschreibung wird die Erfindung mit einem Beispiel anhand der beiliegenden Figur beschrieben, um das Thema besser zu erläutern.

Bei Figur-1 ist die Rückseite eines Kühlschranks (1) bestehend aus einer unteren Kühlkammer und einer oberen Gefrierkammer (2) zu sehen. Die obere Gefrierkammer (2) weist einen Evaporator (2.3) auf, welcher der Einrichtung zugehört, die den Kühleffekt erzeugt, und weiters eine Defrostwasseröffnung (2.2), welche einem Kanal angeschlossen ist, der sich am unteren Teil des Evaporators (2.3) befindet, und eine Vakuumöffnung (2.1) am oberen Teil der Rückseite der Gefrierkammer (2), welche verhältnismäßig weiter zum Evaporator (2.3) liegt, also insgesamt zwei Öffnungen, die sich von der Gefrierkammer (2) nach außen öffnen. Am unteren Teil auf der Rückseite des Kühlschranks (1) ist eine Verdampfungseinrichtung (5) angebracht, welche einen Verdampfungsbehälter (5.1) in Form von einer offenen Kammer aufweist.

Ein Entlastungsschlauch (4), der das Defrostwasser in die Verdampfungskammer (5.1) weiterleitet, ist an die Rückseite des Kühlschranks vertikal angebracht. Die der Erfindung zugrunde liegende Einrichtung zeigt einen Anschlussschlauch (3), welcher am unteren Ende an den Entlastungsschlauch (4) und am oberen Teil an einem Ende an die Defrostwasseröffnung (2.2) und an dem anderen Ende an die Vakuumöffnung (2.1) angeschlossen ist.

Wie bei Figur-2 zu sehen, besteht der Anschlussschlauch (3) aus einem Vakuumentlastungsschlauch (3.1), der sich vertikal weiterzieht, einem Heberelement (3.2), das in Form von einem U-förmigen Rohr gestaltet und in einem bestimmten Winkel (a) geneigt positioniert ist, und einem Anschlusskanal (3.3) mit drei Löchern, welcher den Vakuumentlastungsschlauch (3.1) und das Heberelement (3.2) dem Entlastungsanschlussschlauch (3.4) anschließt, der sich dem Hauptentlastungsschlauch (4) öffnet.

Der Anschlussschlauch (3) besteht aus einem L-Schlauch, dessen oberer Teil den kurzen Rand bildet. Am Ende des kurzen Randes befindet sich eine Eintrittsöffnung (3.1.1), welcher der Vakuumöffnung (2.1) angeschlossen wird. Die Eintrittsöffnung (3.1.1), die sich über einen Bogen (3.1.2) horizontal weiterzieht, öffnet sich in vertikale Position und erstreckt sich über ein Verlängerungsteil (3.1.3) bis zum Anschlusskanal (3.3) vertikal und linear weiter. Der Vakuumentlastungsschlauch (3.1) ist dem Anschlusskanal (3.3) an der Anschlussfahne (3.1.4) befestigt.

Das Heberelement (3.2) besteht aus einem Schlauch, dessen Eintrittsöffnung (3.2.1) an die Defrostwasseröffnung (2.2) montiert wird, und ergänzt mit einem oberen Kanal (3.2.3), der sich über einen Bogen (3.1.2) der Bodenebene geneigt (a) weiterzieht und einem unteren Kanal (3.2.5), der über einem U-förmigen Umleitestück (3.2.4) dem oberen Kanal (3.2.3) parallel läuft, an der Austrittsöffnung (3.2.6) dem Anschlusskanal (3.3) angeschlossen wird.

Der Anschlusskanal (3.3) besteht aus einem U-förmigen Rohr, das dem Umleitestück auf der vertikalen Achse symmetrisch liegt. Doch dieses Rohr ist an der Wassereintrittsöffnung (3.3.2), welche das obere Ende bildet, über die Austrittsöffnung (3.2.6) an das Heberelement (3.2), und an der Austrittsöffnung (3.3.3), welche das untere Ende bildet, über einem geneigten Schlauch (3.4.1) an den Entlastungsanschlussschlauch (3.4) befestigt. Weiters ist das Rohr über eine kreisförmige Vakuumöffnung (3.3.1), die sich oberhalb des Anschlusskanals befindet (3.3), an der Anschlussfahne (3.1.4) an den Vakuumentlastungsschlauch befestigt.

Der Entlastungsanschlussschlauch (3.4) ist mittels einem Bogen (3.4.2), welcher mit dem geneigten Schlauch (3.4.1) verbunden ist, mit dem vertikal linearen Entlastungsanschluss (3.4.3) an den Hauptentlastungsschlauch (4) befestigt.

Die Gefrierkammer (2) löst bei Defrost mittels der Resistenz an dem Evaporator (2.3) die Vereisung, leitet das Defrostwasser, das dadurch entsteht, weiter, und wirft das Defrostwasser mit Hilfe der Anziehungskraft der Erde aus der Defrostwasseröffnung (2.2) heraus. Somit wird gewährleistet, dass das Wasser, welches aus der Eintrittsöffnung (3.2.1) kommt, durch den Bogen (3.2.2) läuft und durch den zur Bodenebene geneigten oberen Kanal (3.2.3) heraustritt. Das Defrostwasser, das durch das Umleitestück (3.2.4) der Bodenebene entgegengesetzt umgeleitet wird, läuft durch den unteren Kanal hoch und verlässt das Heberelement (3.2) aus der Austrittsöffnung (3.2.6). Somit läuft das Defrostwasser, das im Anschlusskanal erneut in Richtung Bodenebene gerichtet wird, durch den geneigten Schlauch (3.4.1) und wird mittels Bogen in vertikale Position gerichtet, und läuft von dort aus durch den Entlastungsanschluss (3.4.3) und den Hauptentlastungsschlauch (4) und fließt letztendlich in die Verdampfungskammer.

Nachdem der Durchlauf des Defrostwassers abbricht, bleibt ein Teil des Wassers wegen der Neigung des unteren Kanals (3.2.5) nach oben im unteren Kanal (3.2.5), im Umleitestück (3.2.4) und im oberen Kanal (3.2.3) zurück. Da kein Wasserdurchlauf mehr stattfindet wird auch keine Abhebung erzeugt.

Wenn ein Vakuum zustande kommt, wenn Außenluft in die Gefrierkammer (2) eindringt und schnell gekühlt wird, wird eine Absaugung aus der Vakuumöffnung (2.1) und der Defrostwasseröffnung (2.2) erzeugt. Aus der Defrostwasseröffnung, die durch die Wasserdichtung (3.2) gestopft wird, findet keine Absaugung statt. Doch der Vakuumentlastungsschlauch (3.1) fördert das Vakuum mittels der Anschlussfahne (3.1.4) in den Anschlusskanal (3.3). Dort wird das Vakuum beseitigt, indem über den geneigten Schlauch (3.4.1) und den Hauptentlastungsschlauch Außenluft hineingesaugt wird. Da die Vakuumöffnung (2.1) von dem Evaporator weit entfernt ist, kommt wegen der gesaugten Außenluft keine Vereisung an dem Evaporator zustande.

Auch bei Kühlschränken (1), bei denen sich die Kühlkammer (2) am Boden befindet, kann dieses System angewandt werden. Da der Evaporator (2.3) sich bei diesen Kühlschränken oben befindet, ist es möglich, das Verlängerungsstück (3.1.3) der Vakuumöffnung (2.1) abzukürzen und die Eintrittsöffnung (3.2.1) des Heberelements (3.2) mit einem ähnlichen Verlängerungsstück hochzunehmen. Da der Wassereintritt (3.3.2) mit Neigung (α) zur Bodenebene verwirklicht wird, ist der Anschlussschlauch (3), der wegen den Bögen (3.2.2, 3.4.2) Wellen bildet, so konstruiert, dass sich die Eintritts- (3.2.1) und Entlastungsöffnungen (3.4.3) auf der vertikalen Achse kreuzen und somit von der Anziehungskraft der Erde mehr profitiert wird. Außerdem wird durch die Höhe des Verlängerungsstücks (3.1.3) verhindert, dass das Defrostwasser bei einem Vakuum zur Kühlkammer (2) hochläuft.

Vorbehaltungsrechte dieser Erfindung sind in den nachstehenden Ansprüchen beschrieben, können aber nicht mit den Beispielen, die hier detailliert beschrieben sind, begrenzt werden. Denn es ist offensichtlich, dass ein Experte in der Technik anhand der obigen Beschreibungen ähnliche Konstruktionen entwickeln kann.

## Patentansprüche

1. Kühlgerät, bestehend aus einer Kühlkammer (2), welche mit einem wärmeisolierten Deckel und Wänden einen geschlossenen Raum bildet und einen Evaporator (2.3) aufweist, versehen mit einer Entlastungsöffnung (2.2), um das Defrostwasser vom Evaporator (2.3) herauszuleiten, einer Verdampfungskammer (5.1), die auf eine Wärmequelle befestigt ist und an welche die Entlastungsöffnung (2.2) angeschlossen wird und dadurch das Defrostwasser über einen Entlastungsschlauch (4) in diese Verdampfungskammer hineinläuft, **dadurch gekennzeichnet, dass** dieses Gerät desweiteren mit einer Vakuumentlastungsöffnung (2.1) an der Wand der Kühlkammer (2) versehen ist, und einer Wasserdichtung (3.2) bestehend aus einem U-förmigen Rohr mit einer Einführungs- und einer Austrittsöffnung (3.2.1, 3.2.6), welche zwischen Verdampfungskammer (5.1) und Entlastungsöffnung (2.2) positioniert ist, um den Luftdurchgang zwischen diesen beiden Komponenten zu verhindern, und dass dieses Gerät mit einem gemeinsamen Anschlusskanal (3.3) versehen ist, der auf einer Seite bis zur Vakuumentlastungsöffnung (2.1) und auf der anderen Seite bis zwischen Austrittsöffnung (3.2.6) der Wasserdichtung und Öffnung der Verdampfungskammer (5.1) vorgesehen ist.

2. Kühlgerät nach Anspruch 1, **dadurch gekennzeichnet, dass** der gemeinsame Anschlusskanal (3.3) aus einem Schlauch mit drei Löchern besteht.

3. Kühlgerät nach einem der obigen Ansprüche, **dadurch gekennzeichnet, dass** die Achse der Wasserdichtungsaustrittsöffnung (3.3.2) des gemeinsamen Anschlusskanals (3.3) zur Bodenebene geneigt ist (a).

4. Kühlgerät nach einem der obigen Ansprüche, **dadurch gekennzeichnet, dass** die Achse der Vakuumentlastungsöffnung (2.1) parallel zur Bodenebene ist.

5. Kühlgerät nach einem der obigen Ansprüche, **dadurch gekennzeichnet, dass** zusätzlich zum gemeinsamen Anschlusskanal (3.3) auch die Teile der Gruppen Wasserdichtung (3.2) und Entlastungsschlauch (4) aus einem Stück bestehen.

6. Kühlgerät nach einem der obigen Ansprüche, **dadurch gekennzeichnet, dass** ein Abzweig der U-förmigen Wasserdichtung (3.2) in Richtung Bodenebene geneigt ist, und der andere Abzweig entgegengesetzt der Bodenebene, um den Wasserstrom zu leiten.

7. Kühlgerät nach einem der obigen Ansprüche, **dadurch gekennzeichnet, dass** der Entlastungsschlauch (4), der dem Anschlusskanal (3.3) angeschlossen ist, an der Wasserdichtung einen Austrittsöffnungseingang (3.2.1) für Defrost aufweist, der in die gleiche Richtung schaut aber entgegengesetzt ist.

## Claims

1. Cooling apparatus, consisting of a cooling chamber (2), which forms together with a thermally insulating ceiling and walls a closed space and which comprises an evaporator (2.3), provided with a relief opening (2.2) for conducting defrost water out of the evaporator (2.3), an evaporator chamber (5.1), which is fastened on a heat source and with which the relief opening (2.2) is connected and thereby the defrost water runs by way of a relief hose (4) into this evaporator chamber, **characterised in that** this apparatus is further provided with a vacuum relief opening (2.1) at the wall of the cooling chamber (2), and a water seal (3.2) consisting of a U-shaped pipe with an entry opening (3.2.1) and exit opening (3.2.6), which are positioned between evaporator chamber (5.1) and relief opening (2.2) in order to prevent the passage of air between these two components, and that this apparatus is provided with a common connecting channel (3.3) which is provided on one side up to the vacuum relief opening (2.1) and on the other side up to the exit opening (3.2.6) of the water seal and opening of the evaporator chamber (5.1).

2. Cooling apparatus according to claim 1, **characterised in that** the common connecting channel (3.3) consists of a hose with three holes.

3. Cooling apparatus according to one of the preceding claims, **characterised in that** the axis of the water seal outlet opening (3.3.2) of the common connecting channel (3.3) is inclined relative to the base plane (α).

4. Cooling apparatus according to any one of the preceding claims, **characterised in that** the axis of the vacuum relief opening (2.1) is parallel to the base plane.

5. Cooling apparatus according to any one of the preceding claims, **characterised in that** in addition to the common connecting channel (3.3) the parts of the groups of water seal (3.2) and relief hose (4) also consist of one piece:

6. Cooling apparatus according to any one of the preceding claims, **characterised in that** a branch of the U-shaped water seal (3.2) is inclined in the direction of the base plane and the other branch oppositely to the base plane, so as to conduct the water flow.

7. Cooling apparatus according to any one of the preceding claims, **characterised in that** the relief hose (4), which is connected with the connecting channel (3.3), has at the water seal an exit opening inlet (3.2.1) for defrost, which faces in the same direction, but is opposite.

## Revendications

1. Appareil réfrigérateur constitué d'une chambre de refroidissement (2), laquelle, avec un couvercle calorifugé et des parois, forme un espace fermé et présente un évaporateur (2.3) muni d'une ouverture de décharge (2.2) afin de faire sortir l'eau de dégivrage de l'évaporateur (2.3), d'une chambre d'évaporation (5.1) qui est fixée sur une source de chaleur et à laquelle est raccordée l'ouverture de décharge (2.2) et permettant ainsi à l'eau de dégivrage de couler dans cette chambre d'évaporation par l'intermédiaire d'un tuyau de décharge (4), **caractérisé en ce que** cet appareil est en outre muni d'une ouverture de décharge de vide (2.1) sur la paroi de la chambre de refroidissement (2), et d'un système d'étanchéité à l'eau (3.2) constitué d'un tube en forme de U comprenant une ouverture d'introduction et une ouverture de sortie (3.2.1, 3.2.6), lesquelles sont positionnées entre la chambre d'évaporation (5.1) et l'ouverture de décharge (2.2) afin d'empêcher le passage d'air entre ces deux composants, et **en ce que** cet appareil est muni d'un canal de raccordement commun (3.3) qui, sur un côté, est ménagé jusqu'à l'ouverture de décharge de vide (2.1) et, sur l'autre côté, jusqu'entre l'ouverture de sortie (3.2.6) du système d'étanchéité à l'eau et l'ouverture de la chambre d'évaporation (5.1).

2. Appareil réfrigérateur selon la revendication 1, **caractérisé en ce que** le canal de raccordement commun (3.3) est constitué d'un tuyau comprenant trois trous.

3. Appareil réfrigérateur selon l'une quelconque des revendications précédentes, **caractérisé en ce que** l'axe de l'ouverture de sortie (3.3.2) du système d'étanchéité à l'eau du canal de raccordement commun (3.3) est incliné en direction du plan du sol (a).

4. Appareil réfrigérateur selon l'une quelconque des revendications précédentes, **caractérisé en ce que** l'axe de l'ouverture de sortie de vide (2.1) est parallèle au plan du sol.

5. Appareil réfrigérateur selon l'une quelconque des revendications précédentes, **caractérisé en ce qu'**en plus du canal de raccordement commun (3.3), également les pièces des groupes système d'étanchéité à l'eau (3.2) et tuyau de décharge (4) sont constituées d'une seule pièce.

6. Appareil réfrigérateur selon l'une quelconque des revendications précédentes, **caractérisé en ce qu'**un branchement du système d'étanchéité à l'eau (3.2) en forme de U est incliné en direction du plan du sol, et **en ce que** l'autre branchement est situé à l'opposé du plan du sol afin de guider le flux d'eau.

7. Appareil réfrigérateur selon l'une quelconque des revendications précédentes, **caractérisé en ce que** le tuyau de décharge (4), qui est raccordé au canal de raccordement (3.3), présente sur le système d'étanchéité à l'eau une entrée pour l'ouverture de sortie (3.2.1) pour dégivrage, laquelle est dirigée dans la même direction mais est située à l'opposé.
